# EUROPÄISCHE PATENTSCHRIFT

(11) **EP 1 665 974 B1**
(45) Veröffentlichungstag und Bekanntmachung des Hinweises auf die Patenterteilung: **02.12.2009**
(21) Anmeldenummer: 04028774.0
(22) Anmeldetag: 04.12.2004
(51) Int. Cl.: A47L 13/20

(54) **Gelenkstielhalter mit Arretierung für einen Kehrgerätekopf**
Arm fastening device with locking means for a sweeper
Joint articulé avec système de blocage pour la fixation d'un manche de balayeuse

(43) Veröffentlichungstag der Anmeldung: 07.06.2006
(73) Patentinhaber: Trisa Holding AG, 6234 Triengen (CH)
(72) Erfinder: Bischof, Martin, 9642 Ebnat-Kappel (CH)
(74) Vertreter: Schaad, Balass, Menzl & Partner AG

(56) Entgegenhaltungen:
- EP-A- 1 342 445
- DE-A1- 19 803 595
- DE-A1- 19 908 259
- PATENT ABSTRACTS OF JAPAN Bd. 1999, Nr. 05, 31. Mai 1999 (1999-05-31) -& JP 11 047058 A (LION CORP), 23. Februar 1999 (1999-02-23)

## Beschreibung

Die vorliegende Erfindung bezieht sich auf einen Kehrgerätekopf gemäss dem Oberbegriff des Anspruchs 1, auf einen Gelenkstielhalter gemäss dem Oberbegriff des Anspruchs 12, auf ein Reinigungsgerät gemäss Anspruch 14 und auf einen Besen gemäss Anspruchs 15.

Kehrgeräteköpfe mit Gelenkstielhaltern dieser Art sind bekannt und werden beispielsweise bei Mopps verwendet.

Eine bekannte Ausführungsform eines Mopps weist einen länglichen ebenen Kehrmittelhalter auf, an welchem lange Fasern zum Staubwischen angebracht sind. Weiter weist der Mopp einen Gelenkstielhalter auf, der aus einem am Kehrmittelhalter angeordneten Sockelelement und aus einem Stielbefestigungselement besteht. Das Sockelelement ist entlang einer Achse drehbar mit dem Stielbefestigungselement verbunden, wobei die Achse parallel zum Kehrmittelhalter und in einem Winkel von 45 Grad zur Längsrichtung des Kehrmittelhalters verläuft. Ein in das Stielbefestigungselement eingeschraubter Stiel ist wiederum in einem Winkel von 45 Grad zur Achse angeordnet.

Eine weitere bekannte Ausführungsform eines Bodenwischers weist einen ebenen Kehrmittelhalter auf, an welchen ein Reinigungstuch angebracht und über eine Wischseite gespannt wird. Ein als Kreuzgelenk ausgebildeter Gelenkstielhalter verbindet eine der Wischseite gegenüberliegende Oberseite mit einem Stiel.

Dokument DE 198 03 595 A1 offenbart ein Reinigungsgerät für Fussböden, das einen festen Träger für ein Reinigungselement und einen Stiel umfasst. Dieser ist über ein Raumgelenk mit dem Träger für das Reinigungselement verbunden. Dem Raumgelenk ist eine ohne Werkzeuge betätigbare und lösbare, in ihrer betätigten Stellung das Raumgelenk blockierende Feststelleinrichtung zugeordnet.

Dokument JP 11047058 A offenbart einen Hauptkörper eines Reinigungswerkzeugs, welcher am unteren Ende eines stabförmigen Handteils angebracht ist. Ein Knickbereich A mit einem Handgriff ermöglicht ein Knicken in mehr als eine Richtung, zudem ist ein angebrachter zylindrischen Körper, welcher eine Vorwärts- und Rückwärtsbewegung entlang der äusseren Oberfläche des Griffteils erlaubt, vorhanden. Für den Fall, dass der zylindrische Körper vom Knickbereich A weggeschoben ist, ist dieser freigegeben und ein ungehindertes Biegen ist möglich, wohingegen für den Fall, dass der zylindrische Körper A den Knickbereich A überdeckt, eine Knickbewegung verhindert ist.

Dokument DE 199 08 259 A1 offenbart eine Wischmopplatte mit kardanisch daran befestigter Stielaufnahme und axial zur Stielaufnahme verschiebbarer Schiebemuffe zur Begrenzung der Relativbeweglichkeit zwischen Stiel und Wischmopplatte, wobei die Schiebemuffe axial über die Verbindung von Gelenkgabel und Rohraufnahme derart aufgeschoben wird, dass die Verschwenkung um die erste Drehachse im Wesentlichen gesperrt wird und die Verschwenkung um die zweite Drehachse uneingeschränkt bleibt. Die Begrenzung des Schwenkwinkels um die zweite Drehachse wird durch Drehen der Schiebemuffe um ihre Längsachse bewerkstelligt, wobei dadurch mindestens ein am Aussenumfang der Indexierhülse angeordneter Ansatz mit einem Anschlag auf der Grundplatte oder einem Anschlag auf der mit der Grundplatte verbundenen Lagerplatte entsprechend begrenzend zusammenwirkt. Die Schiebemuffe kann als Indexierhülse ausgebildet sein, die zum einen in ihrer axialen Verschiebestellung auf einer Rohraufnahme arretierbar ist und zum anderen mittels Rastarretierungen um die Längsachse der Rohraufnahme drehbar und verrastbar ausgebildet ist.

Die durch das Gelenk des Gelenkstielhalters geschaffene Beweglichkeit eines Stiel gegenüber einem Kehrmittelhalter kann sich bei gewissen Arbeiten nachteilig auswirken. Andererseits ermöglicht die Beweglichkeit des Stiels für andere Arbeiten ein angenehmes Reinigen, da zum Beispiel die Reinigungsarbeit in aufrechter Körperhaltung erfolgen kann.

Der vorliegenden Erfindung liegt die Aufgabe zugrunde, einen gattungsgemässen Kehrgerätekopf, einen gattungsgemässen Gelenkstielhalter, ein gattungsgemässes Reinigungsgerät und einen gattungsgemässen Besen zu schaffen, mit welchen alle Arbeiten optimal ausgeführt werden können.

Erfindungsgemäss wird diese Aufgabe mit einem Kehrgerätekopf mit den Merkmalen des Anspruchs 1, mit einem Gelenkstielhalter mit den Merkmalen des Anspruchs 12, mit einem Reinigungsgerät mit den Merkmalen des Anspruchs 14 und mit einem Besen mit den Merkmalen des Anspruchs 15 gelöst.

Weitere besondere Vorteile und Wirkungsweisen ergeben sich aus dem Ausführungsbeispiel und der Zeichnung.

Bevorzugte Ausbildungsformen des erfindungsgemässen Kehrgerätkopfs sind in den abhängigen Ansprüchen angegeben.

Im folgenden wird die Erfindung anhand eines in der Zeichnung dargestellten Ausführungsbeispiels näher erläutert. Es zeigen rein schematisch:
- Fig. 1: in perspektivischer Explosionsdarstellung einen erfindungsgemässen Kehrgerätekopf mit angedeutetem Borstenbesatz;
- Fig. 2: in perspektivischer Ansicht ein Stielbefestigungselement eines Gelenkstielhalters des Kehrgerätekopfs;
- Fig. 3: in perspektivischer Ansicht ein Arretierorgan des Gelenkstielhalters;
- Fig. 4: in perspektivischer Ansicht ein Sockelelement des Gelenkstielhalters;
- Fig. 5: in perspektivischer Ansicht den Kehrgerätekopf mit dem Arretierorgan in Freigabestellung; und
- Fig. 6: in Ansicht den Kehrgerätekopf mit dem Arretierorgan in Arretierstellung.

Ein in den Figuren 1, 5 und 6 gezeigter Kehrgerätekopf 10 besteht aus einem in den Figuren 2-4 in Einzelteilen gezeigten Gelenkstielhalter 12 und aus einem Kehrmittelhalter 14. Der Gelenkstielhalter 12 ist mittig an einer ebenen Oberseite 16 des Kehrmittelhalters 14 angebracht.

Der Kehrmittelhalter 14 hat annähernd eine Grundform eines länglichen, eine Längsrichtung L definierenden Rechtecks, wobei Seitenflächen 18 leicht abgewinkelt bezüglich einer Geraden rechtwinklig zur Oberseite 16 angeordnet und Kanten und Ecken dieses Rechtecks abgerundet sind. Die annähernd rechteckige Grundform ist breiter als sie hoch ist. Die der Oberseite 16 gegenüberliegende Seite ist eine ebene Kehrmittelseite 20 und bildet eine Referenzebene 22.

In der Figur 1 ist am Kehrmittelhalter 14 als Kehrmittel 24 ein Borstenbesatz 26 angedeutet, der von der Kehrmittelseite 20 des Kehrmittelhalters 14 absteht. Es handelt sich um den Kopf eines Besens.

Anstelle eines Borstenbesatzes 26 kann das Kehrmittel 24 aber auch durch ein Tuch gebildet sein. Dieses wird mit bekannten Mitteln, wie z.B. Klemmen (nicht gezeigt), an der Oberseite 16 des Kehrmittelhalter 14 angebracht und über die Kehrmittelseite 20 gespannt. Der Teil des Tuchs, welcher an die Kehrmittelseite 20 anliegt wird dabei zum Reinigen benutzt.

Der Gelenkstielhalter 12 weist drei, in den Figuren 2, 3 und 4 gezeigte Einzelteile auf; nämlich ein Stielbefestigungselement 28, ein Arretierorgan 30 und ein Sockelelement 32.

Das Sockelelement 32 ist mittels einer Schraube (nicht gezeigt), welche durch ein mittig angeordnetes Schraubenloch 34 des Sockelelements 32 hindurch in ein Loch 35 des Kehrmittelhalters 14 geschraubt ist, mit dem Kehrmittelhalter 14 fest verbunden. Damit das Sockelelement 32 sich nicht gegenüber dem Kehrmittelhalter 14 verschieben und verdrehen kann, weist das Sockelelement 32 zwei an einer Bodenseite 37 des Sockelelements 32 angeordnete Nocken 35' auf, welche in Ausnehmungen 36 am Kehrmittelhalter 14 eingreifen; es kann nur ein einziger Nocken 35' oder es können mehr als zwei Nocken 35' vorgesehen werden. Das Sockelelement 32 weist zwei halbschalenartige Haltebereiche 38 für Zapfen 40 des Stielbefestigungselements 28 auf. Die Haltebereiche 38 sind bezüglich des Mittelpunkts des Schraubenlochs 34 diametral zueinander angeordnet und definieren eine Achse A, wobei diese Achse A parallel zur Referenzebene 22 und rechtwinklig zur Längsrichtung L verläuft. Die Haltebereiche 38 sind zur Bodenseite 37 hin offen. Sie werden aber bei an den Kehrmittelhalter 14 befestigtem Sockelelement 32 durch den Kehrmittelhalter 14 umfangsseitig bezüglich der Achse A begrenzt.

Die Haltebereiche 38 weisen in ihren, an die Bodenseite 37 angrenzenden Endbereichen, in Richtung gegeneinander hin vorstehende, Lagerwulste 39 für die Zapfen 40 auf. Diese sind, im montierten Zustand, von den Lagerwulsten 39 in den Haltebereichen 38 gehalten.

Auf einem Umkreis um das Schraubenloch 34 herum sind zwei Arretierflächen 44 angeordnet, welche diametral zueinander und auf einer Geraden parallel zur Längsrichtung L durch den Mittelpunkt des Umkreises liegen. Die Arretierflächen 44 weisen in Umfangsrichtung des Umkreises eine Ausdehnung auf, die weiter unten beschrieben wird. In Draufsicht auf das Sockelelement 32 grenzen an die Arretierflächen 44 auf dem Umkreis in Gegenuhrzeigersinnrichtung erhöhte Anschläge 46 an. In Uhrzeigersinnrichtung grenzen an die Arretierflächen 44 zwei eine Ausrichtungsvorrichtung 48 bildende Rampen 50 an, welche in Uhrzeigersinnrichtung kontinuierlich von einer Höhe der Arretierflächen 44 bis annähend auf eine Höhe der Bodenseite 37 abfallen. Die Rampen 50 und die Arretierflächen 44 weisen im Querschnitt eine U-förmige Profilierung auf, die dazu dient, weiter unten beschriebene Stützarme 76 zu führen.

Das Stielbefestigungselement 28 weist in seiner Längsrichtung S einerseits ein Gewindeabschnitt 60 und andererseits ein Gelenkabschnitt 62 auf. Ausser einer weiter unten beschriebenen umlaufenden, radial vorstehenden Wulst 72 liegt das Stielbefestigungselement 28 innerhalb einer, in Längsrichtung S verlaufenden Zylinderfläche (nicht gezeigt). Der Gewindeabschnitt 60 ist radial aussen kegelstumpfartig geformt und weist vier in Längsrichtung S verlaufende, in Umfangsrichtung gleichmässig verteilt angeordnete Verstrebungen 63 auf, die sich jeweils von der Wulst 72 zum Gelenkabschnitt 62 erstrecken. Jede der Verstrebungen 63 ist in einen obere Bereich 63' und einen unteren Bereich 63" unterteilt, wobei der obere Bereich 63' an den Wulst 72 und der untere Bereich 63'' an den Gelenkabschnitt 62 angrenzt. Eine in radialer Richtung aussenliegende Stirnfläche des oberen Bereichs 63' liegt auf der Zylinderfläche. Eine an die Stirnfläche des Bereichs 63' anschliessende Stirnfläche des unteren Bereichs 63" schliesst mit der Zylinderfläche einen kleinen spitzen Winkel ein, wobei der Winkel sich gegen den Gelenkabschnitt 62 öffnet. Im Inneren weist der Gewindeabschnitt 60 ein an einen oberen Endbereich 64 des Stielbefestigungselements 28 angrenzendes Sackloch mit Innengewinde 66 auf. Das Innengewinde 66 ist dazu bestimmt, ein Aussengewinde eines Stiels aufzunehmen.

Der Gelenkabschnitt 62 ist durch zwei sich in Längsrichtung S vom Gewindeabschnitt 60 weg erstreckende Arme 68 ausgebildet. Bezüglich einer Längsachse des Zylinders liegen sich die Arme 68 gegenüber. Jeder Arm 68 weist eine Längsmittelachse parallel zur Längsrichtung S auf. Die Längsmittelachsen der Arme 68 definieren eine Längsmittelebene (nicht gezeigt). Bezüglich dieser Längsmittelebene ist jeder Arm 68 symmetrisch ausgebildet. Die in radialer Richtung aussenliegenden Flächen der Arme 68 liegen auf der Zylinderfläche. Bezüglich der Umfangsrichtung des Zylinders verjüngt sich jeder Arm 68 in Richtung seines freien Endabschnitts 70 und ist am freien Ende abgerundet. In den freien Endabschnitten 70 jedes Armes 68 sind die Zapfen 40 jeweils innenseitig angeformt und greifen im montierten Zustand drehbar in den Haltebereich 38 des Sockelelements 32 ein.

Im oberen Endbereich 64 weist der Gewindeabschnitt 60 aussenseitig die umlaufende Wulst 72 auf, welche einen Anschlag 74 für das Arretierorgan 30 bildet. Ein schulterartiger Anschlag 75 ist von dem an der Wulst 72 gelegenen Anschlag 74 in Richtung des Gelenkabschnitts 68 beabstandet und diesem zugewandt. Der an der Wulst 72 gelegene Anschlag 74 und der schulterartige Anschlag 75 sind dazu bestimmt, das weiter unten beschriebenes Arretierorgan 30 in Längsrichtung S nahezu unverschiebbar zu halten.

Das Arretierorgan 30 ist drehbar bezüglich der Längsrichtung S am Stielbefestigungselement 28 angeordnet und weist einen Haltebereich 77 und einen Stützbereich 77' auf. Der Haltebereich 77 umfasst im montierten Zustand den Gewindeabschnitt 60 des Stielbefestigungselements 28 mit Ausnahme der Wulst 72 hülsenartig und grenzt mit einer inneren Seite an die Zylinderfläche an. Der Haltebereich 77 ist derart ausgeformt, dass er mit einer Anschlagsfläche 80 bildenden Stirnfläche 79 an den Anschlag 74 der Wulst 72 des Stielbefestigungselements 28 ansteht. Auf der Innenseite weist der Haltebereich 77 des Arretierorgans 30 nasenartige Gegenschultern (nicht gezeigt) auf, welche einen Gegenanschlag an den schulterartigen Anschlag 75 des Stielbefestigungselements 28 bilden und derart angeordnet sind, dass das Arretierorgan 30 einerseits mit der Anschlagsfläche 80 am Wulst 72 gelegenen Anschlag 74 des Stielbefestigungselements 28 und andererseits mit den nasenartigen Gegenschultern am schulterartigen Anschlag 75 des Stielbefestigungselements 28 ansteht. Dadurch ist das Arretierorgan 30 in Längsrichtung S fest am Stielbefestigungselement 28 gehalten.

Der Stützbereich 77' des Arretierorgans 30 ist durch zwei sich in Längsrichtung S vom Haltebereich 77 weg erstreckende Stützarme 76 ausgebildet. Bezüglich einer Längsachse des Zylinders liegen sich die Stützarme 76 gegenüber. Jeder Stützarm 76 weist eine Längsmittelachse parallel zur Längsrichtung S auf. Die Längsmittelachsen definieren eine Längsmittelebene (nicht gezeigt). Bezüglich dieser Längsmittelebene ist jeder Stützarm 76 symmetrisch ausgebildet. Die in radialer Richtung innenliegenden Flächen der Stützarme 76 liegen an die Zylinderfläche an. Bezüglich der Umfangsrichtung des Zylinders verjüngt sich jeder Stützarm 76 in Richtung seines freien Endabschnitts und weist eine rechtwinklig zu seiner Längsmittelachse stehende Stützfläche 78 auf. Die Stützflächen 78 weisen die gleiche Grösse auf wie die Arretierflächen 44 des Sockelelements 32 und sind passend zu der Profilierung der Arretierflächen 44 des Sockelelements 32 ausgeformt. Auf einer Aussenseite weist das Arretierorgan 30 in Längsrichtung S verlaufende Rillen 81 auf, welche eine bessere Handhabung des Arretierorgans 30 ermöglichen. Die Stützarme 76 sind ähnlich zu den Armen 68 des Stielbefestigungselements 28 geformt, sind jedoch kürzer.

Eine Freigabestellung des Arretierorgans 30 ist dadurch definiert, dass in der Längsmittelebene der Stützarme 76 des Arretierorgans 30 die Achse A des Sockelelements 32 beziehungsweise der Zapfen 40 des Stielbefestigungselements verläuft. Die Stützarme 76 Stielbefestigungselements verläuft. Die Stützarme 76 liegen somit in radialer Richtung an die Arme 68 des Stielbefestigungselements 28 an. Eine Arretierstellung des Arretierorgans 30 ist dadurch definiert, dass das Arretierorgan 30 um 90 Grad um die Längsrichtung S des Stielbefestigungselements 28 herum gedreht ist. In Arretierstellung verläuft die Längsmittelebene der Stützarme 76 rechtwinklig zur Achse A des Sockelelements beziehungsweise der Zapfen 40 des Stielbefestigungselements 28. In Arretierstellung sind die Stützarme 76 des Arretierorgans 30 auf den Arretierflächen 44 des Sockelelements 32 abgestützt.

Das Arretierorgan 30 weist angrenzend an die Anschlagsfläche 80 und innenseitig zwei Drehbegrenzungsbereiche 82 mit je zwei Rastnocken 84 auf. Die Drehbegrenzungsbereiche 82 sind durch Ausnehmungen in radialer Richtung gebildet und erstrecken sich in Umfangsrichtung über einen Winkelbereich, der etwas grösser als 90 Grad ist. Die zwei Drehbegrenzungsbereiche 82 liegen sich diametral gegenüber. Die Drehbegrenzungsbereiche 82 wirken mit zwei am Stielbefestigungselement 28 angeordneten nockenartigen Drehbegrenzungselementen 86 zusammen, welche in die Drehbegrenzungsbereiche 82 eingreifen. Die Drehbegrenzungsbereiche 82 sind derart angeordnet und ausgebildet, dass das Arretierorgan 30 um 90 Grad von der Freigabestellung in die Arretierstellung und zurück drehbar ist. Durch die Rastnocken 84 ist ein unbeabsichtigtes Drehen des Arretierorgans 30 aus der Freigabestellung in die Arretierstellung beziehungsweise aus der Arretierstellung in die Freigabestellung verhindert. In Arretierstellung wie in Freigabestellung grenzt an jedes der Drehbegrenzungselemente 86 einerseits eine in Umfangsrichtung liegende Endfläche 88 des Drehbegrenzungsbereichs 82 und andererseits einer der Rastnocken 84 an. Jeweils einer der Rastnocken 84 bildet zusammen mit dem entsprechenden Drehbegrenzungselement 86 und der entsprechenden Endfläche 88 eine Einrastschnappverbindung 84, 86, 88.

Der Gelenkstielhalter 12 bestehend aus dem Stielbefestigungselement 28, dem Arretierorgan 30 und dem Sockelelement 32 wird bevorzugt in einem Spritzgussverfahren aus einem Kunststoff hergestellt. Der Kehrmittelhalter kann ebenfalls aus einem Kunststoff hergestellt sein aber auch aus einem anderen Material wie beispielsweise Holz.

Die Funktionsweise des Gelenkstielhalters 12 ist wie folgt. In Freigabestellung des Arretierorgans 30 ist der Gelenkstielhalter 12 in einer Ebene rechtwinklig zur Referenzebene 22 und in Längsrichtung L verlaufend beweglich. Falls diese Beweglichkeit nicht gewünscht ist, kann das Stielbefestigungselement 28 mit dem daran angeordneten Arretierorgan 30 in eine Stellung gebracht werden, in welcher die Längsrichtung S zumindest einigermassen rechtwinklig zur Längsrichtung L verläuft. In dieser Stellung wird das Arretierorgan 30 um 90 Grad von der Freigabestellung in die Arretierstellung gedreht. Je nach Ausgangsstellung der Längsrichtung L des Kehrmittelhalters 14 zur Längsrichtung S des Stielbefestigungselements 28 gelangen die Stützarme 76 an einem anderen Punkt in Berührung mit den Rampen 50 des Sockelelements 32, wodurch beim weiterdrehen des Arretierorgans 30 das Sockelelement 32 und damit auch die Längsrichtung L des Kehrmittelhalters 14 in eine bezüglich der Längsrichtung S des Stielbefestigungselements 28 der Rampen 50 und der Arretierflächen 44 des Sockelelements 32 einerseits und der Stützflächen 78 der Stützarme 76 andererseits werden die Stützarme 76 geführt. In Arretierstellung stützen sich die Stützarme 76 auf den Arretierflächen 44 ab und sind mit den Anschlägen 46 zumindest annähernd in Berührung. Die Anschläge 46 verhindern einseitig eine Bewegung der Stützarme 76 über die Arretierflächen 44 hinaus. Falls die ursprüngliche Beweglichkeit des Gelenkstielhalters 12 wieder benötigt ist, wird das Arretierorgan 30 von der Arretierstellung in die Freigabestellung zurück gedreht.

Die Montage erfolgt wie folgt. Zunächst wird das Stielbefestigungselement 28 mit den Armen 68 voraus von der Seite der Anschlagsfläche 80 des Arretierorgans 30 her in das Arretierorgan 30 eingesetzt und die Arme 68 werden in Deckung mit den Stützarmen 76 gebracht. Dabei kommen die Drehbegrenzungselemente 86 mit den Drehbegrenzungsbereichen 82 in Eingriff. Beim Einsetzten des Stielbefestigungselements 28 in das Arretierorgan 30 wird das Arretierorgan 30 durch die nasenartigen Gegenschultern elastisch aufgeweitet, und sobald die nasenartigen Gegenschultern den schulterartigen Anschlag 75 passiert haben, formt sich das Arretierorgan in seine ursprüngliche Form zurück. Folglich ist das Arretierorgan 30 in Längsrichtung S fest am Stielbefestigungselement 28 gehalten.

In einem darauf folgenden Schritt werden die Zapfen 40 des Stielbefestigungselements 28 in die Haltebereiche 38 das Sockelelement 32 gelegt - dabei wird durch elastisches Verdrängen der Widerstand der Lagerwulste 39 überwunden, welche bei vollständig eingesetzten Zapfen 40 diese am Herausfallen aus den Haltebereichen 38 während der Montage hindern - und das Sockelelement 32 gegenüber dem Stielbefestigungselement 28 derart ausgereichtet, dass die Nocken 35' des Sockelelements 32 der Oberseite 16 des Kehrmittelhalters 14 zugewandt sind. Die Nocken 35' werden darauf in die Ausnehmungen 36 des Kehrmittelhalters 14 gesetzt und das Sockelelement 32 wird mittels einer Schraube, welche durch das Schraubenloch 34 geführt und in den Kehrmittelhalter 14 geschraubt wird, mit diesem fest verbunden.

Bei einer weiteren Ausbildung des Kehrgerätekopfs weist der Gelenkstielhalter nur für die Arretierstellung oder für die Freigabestellung eine Einrastschnappverbindung auf. Eine Ausbildung des Kehrgerätekopfs ohne eine Einrastschnappverbindung ist ebenfalls möglich.

Bei einer weiteren Ausbildung des Kehrgerätekopfs ist das Sockelelement integral mit dem Kehrmittelhalter geformt. Anstelle der zwei Zapfen am Stielbefestigungselement kann beispielsweise ein Stift verwendet werden.

Ein Reinigungsgerät mit einem der oben beschriebenen Kehrgeräteköpfe weist einen am Stielbefestigungselement des Gelenkstielhalters angebrachten Stiel auf. Der Stiel weist für das in der Zeichnung gezeigte Ausführungsbeispiel des Kehrgerätekopfs 10 ein zum Innengewinde des Stielbefestigungselement 28 passendes Aussengewinde auf. Der Stiel wird zum Reinigen in das Stielbefestigungselement 28 eingeschraubt. Für die Lagerung des Reinigungsgerätes kann der Stiel beispielsweise aus Platzgründen vom Kehrgerätekopf entfernt werden.

Bei einem weiteren Ausführungsbeispiel des Reinigungsgerätes ist das Stielbefestigungselement fest am Reinigungsgerätes ist das Stielbefestigungselement fest am Stiel angebracht.

Bei einem weiteren Ausführungsbeispiel des Reinigungsgerätes ist das Arretierorgan des Gelenkstielhalters mit einem am Stiel angeordneten Betätigungselement mechanisch verbunden. Das Betätigungselement ist beispielsweise an einem dem Gelenkstielhalter abgewandten Endbereich des Stiels angeordnet. Dadurch kann die Person, welche das Reinigungsgerät bedient, das Arretierorgan von der Freigabestellung in die Arretierstellung und auch wieder zurück drehen, ohne dass sie sich bücken oder den Kehrgerätekopf in den Händen halten muss.

Ein Besen ist eine spezielle Ausführungsform eines der oben beschriebenen Reinigungsgeräte, wobei an der Kehrmittelseite 20 des Kehrmittelhalters 14 ein Borstenbesatz 26 angebracht ist.

Der Kehrmittelhalter kann an Stelle einer Beborstung andersartige Kehrmittel, wie beispielsweise einen Gummischaber, aufweisen.

Der erfindungsgemässe Besen mit Gelenkstielhalter 12 weist gegenüber einem herkömmlichen Besen mit einem bezüglich eines Kehrmittelhalters starr ausgerichteten Stiel verschiedene Vorteile auf. In Freigabestellung des am Gelenkstielhalter 12 angeordneten Arretierorgans 30 ist der Stiel in einer Stielbewegungsebene, welche in Längsrichtung L des Kehrmittelhalters 14 verläuft und rechtwinklig zur Referenzebene 22 steht, schwenkbar. Dadurch wird ein kontinuierliches Führen des Borstenbesatzes 26 über die zu reinigende Fläche vereinfacht, wodurch sich auch die Reinigungsleistung des Besens erhöht. Für eine Person, welche eine Fläche reinigt, wird die Arbeit dadurch erleichtert. Ein weiterer Vorteil des erfindungsgemässen Besens mit dem Arretierorgan 30 in Freigabestellung ist, dass sich Flächen, welche sich unterhalb von auf Füssen stehenden Möbeln oder an Möbel liegen, besser reinigen lassen, da der Stiel des Besens sich in eine spitzwinklige Position zur Längsrichtung L des Kehrmittelhalters 14 bringen lässt. Dadurch kann der Kehrmittelhalter 14 mit Borstenbesatz 26 besser unter beziehungsweise an die Möbel gebracht werden. Mit dem Arretierorgan 30 des Gelenkstielhalters 12 in Arretierstellung kann der erfindungsgemässe Besen wie ein herkömmlicher Besen verwendet werden.

Weiter ist es möglich, die Achse A in einem Winkel zur Referenzebene 22 vorzusehen, sowie es denkbar ist, die Achse A in einem zu 90° unterschiedlichen Winkel zur Längsrichtung L anzuordnen. Die Längsrichtung S kann - in Arretierstellung des Arretierorganes - schräg (im Sinne von nicht rechtwinklig) zur Referenzebene 20 verlaufen.

## Patentansprüche

1. Kehrgerätekopf (10) mit einem Kehrmittelhalter (14) und einem an diesem angeordneten Gelenkstielhalter (12) zum Befestigen eines Stiels in einer bezüglich des Kehrmittelhalters (14) veränderlichen Richtung, wobei der Gelenkstielhalter (12) ein am Kehrmittelhalter (14) fest angeordnetes Sockelelement (32), ein an dieses angelenktes Stielbefestigungselement (28) sowie
ein Arretierorgan (30) aufweist, das von einer Freigabestellung in eine Arretierstellung und zurück verbringbar ist, wobei in Freigabestellung das Stielbefestigungselement (28) bezüglich des Sockelelements (32) beweglich ist und in Arretierstellung das Stielbefestigungselement (28) in einer vorbestimmten Position gegenüber dem Sockelelement (32) fixiert ist, wobei das Arretierorgan (30) hülsenartig ausgebildet ist, **dadurch gekennzeichnet dass** das Arretierorgan (30) am Stielbefestigungselement (28) um eine in dessen Längsrichtung (S) verlaufende Drehachse von der Freigabestellung in die Arretierstellung und zurück drehbar und in Längsrichtung (S) des Stielbefestigungselements (28) zumindest nahezu unverschiebbar angeordnet ist.

2. Kehrgerätekopf (10) nach Anspruch 1, **dadurch gekennzeichnet, dass** das Arretierorgan (30) zwei diametral zueinander gelegene Stützarme (76) aufweist, wobei die Stützarme (76) mit ihren freien Enden in Arretierstellung an Arretierflächen (44) des Sockelelements (32) abgestützt sind.

3. Kehrgerätekopf (10) nach Anspruch 2, **dadurch gekennzeichnet, dass** das Sockelelement (32) zwei Anschläge (46) aufweist, welche bei einer Drehung der Stützarme (76) von der Freigabestellung in die Arretierstellung des Arretierorgans (30) eine Bewegung der Stützarme (76) über die Arretierflächen (44) hinweg verhindern.

4. Kehrgerätekopf (10) nach einem der Ansprüche 1 bis 3, **dadurch gekennzeichnet, dass** das Arretierorgan (30) in der Freigabestellung und/oder in der Arretierstellung mittels einer zwischen dem Stielbefestigungselement (28) und dem Arretierorgan (30) wirkenden Einrastschnappverbindung (84, 86, 88) gegen ungewolltes Drehen gesichert ist.

5. Kehrgerätekopf (10) nach einem der Ansprüche 1 bis 4, **dadurch gekennzeichnet, dass** der Gelenkstielhalter (12) eine Ausrichtungsvorrichtung (48) aufweist, welche beim Verbringen des Arretierorgans (30) von der Freigabestellung in die Arretierstellung das Stielbefestigungselement (28) in die vorbestimmte Position bezüglich des Sockelelements (32) bringt.

6. Kehrgerätekopf (10) nach Anspruch 2 und 5, **dadurch gekennzeichnet, dass** die Ausrichtungsvorrichtung (48), in Richtung der Bewegung des Arretierorgans (30) von der Freigabestellung in die Arretierstellung, den Arretierflächen (44) vorgelagerte Rampen (50) aufweist, welche dazu bestimmt sind, mit den Stützarmen (76) zusammenzuwirken.

7. Kehrgerätekopf (10) nach einem der Ansprüche 1 bis 6, **dadurch gekennzeichnet, dass** der Kehrmittelhalter (14) eine Referenzebene (22) und eine Längsrichtung (L) definiert, das Stielbefestigungselement (28) am Sockelelement (32) um eine Achse (A) drehbar angelenkt ist und diese Achse (A) zumindest nahezu parallel zur Referenzebene (22) und zumindest nahezu rechtwinklig zur Längsrichtung (L) verläuft.

8. Kehrgerätekopf (10) nach Anspruch 7, **dadurch gekennzeichnet, dass** das Sockelelement (32) zwei halbschalenartige, die Achse A definierende, Haltebereiche (38) für Zapfen (40) des Stielbefestigungselements (28) aufweist, wobei die Haltebereiche (38) auf der dem Kehrmittelhalter (14) zugewandten Seite des Sockelelementes (32) offen und vom Kehrmittelhalter (14) umfangsseitig bezüglich der Achse A begrenzt sind.

9. Kehrgerätekopf (10) nach Anspruch 7 oder 8, **dadurch gekennzeichnet, dass** in Arretierstellung des Arretierorgans (30) die Längsrichtung (S) des Stielbefestigungselements (28) wenigstens annähernd rechtwinklig zur Referenzebene (22) verläuft.

10. Kehrgerätekopf (10) nach Anspruch 7 oder 8, **dadurch gekennzeichnet, dass** in Arretierstellung des Arretierorgans (30) die Längsrichtung (S) des Stielbefestigungselements (28) schräg zur Referenzebene (22) verläuft.

11. Kehrgerätekopf (10) nach einem der Ansprüche 1 bis 10, **dadurch gekennzeichnet, dass** das Stielbefestigungselement (28), das Arretierorgan (30) und das Sockelelement (32) Spritzgussteile, vorzugsweise aus Kunststoff, sind, und das Sockelelement (32) am Kehrmittelhalter (14) befestigt oder an diesem angegossen ist.

12. Gelenkstielhalter (12) für einen Kehrgerätekopf (10) nach einem der Ansprüche 1 bis 8 mit einem Sockelelement (32) und einem an diesem angelenkten Stielbefestigungselement (28), wobei der Gelenkstielhalter (12) ein Arretierorgan (30) aufweist, das von einer Freigabestellung in eine Arretierstellung und zurück verbringbar ist, wobei in Freigabestellung das Stielbefestigungselement (28) bezüglich des Sockelelements (32) beweglich ist und in Arretierstellung das Stielbefestigungselement (28) in einer vorbestimmten Position gegenüber dem Sockelelement (32) fixiert ist, wobei das Arretierorgan (30) hülsenartig ausgebildet ist, **dadurch gekennzeichnet dass** das Arretierorgan (30) am Stielbefestigungselement (28) um eine in Längsrichtung (S) des Steilbefestigungselements (28) verlaufende Drehachse von der Freigabestellung in die Arretierstellung drehbar angeordnet und das Arretierorgan (30) in Längsrichtung (S) des Stielbefestigungselements (28) zumindest nahezu unverschiebbar ist.

13. Gelenkstilhalter (12) nach Anspruch 12, **dadurch gekennzeichnet dass** das Arretierorgan (30) zwei diametral zueinander gelegene Stützarme (76) aufweist, wobei die Stützarme (76) mit ihren freien Enden in Arretierstellung an Arretierflächen (44) des Sockelelements (32) abgestützt sind,
dass das Sockelelement (32) zwei Anschläge (46) aufweist, welche bei einer Drehung der Stützarme (76) von der Freigabestellung in die Arretierstellung des Arretierorgans (30) eine Bewegung der Stützarme (76) über die Arretierflächen (44) hinweg verhindern,
dass das Arretierorgan (30) in der Freigabestellung
und/oder in der Arretierstellung mittels einer zwischen dem Stielbefestigungselement (28) und dem Arretierorgan (30) wirkenden Einrastschnappverbindung (84, 86, 88) gegen ungewolltes Drehen gesichert ist, und dass das Sockelelement (32) zwei Rampen (50) aufweist, welche in Richtung der Bewegung der Stützarme (76) von der Freigabestellung in die Arretierstellung des Arretierorgans (30) je einer der Arretierflächen (44) vorgelagert ist und die Rampen (50) zusammen mit den Stützarmen (76) beim Verbringen des Arretierorgans (30) von der Freigabestellung in die Arretierstellung das Stielbefestigungselement (28) in die vorbestimmte Position bezüglich des Sockelelements (32) bringen.

14. Reinigungsgerät mit einem Kehrgerätekopf (10) nach einem der Ansprüche 1 bis 10 und einem Stiel, welcher am Stielbefestigungselement (28) des Kehrgerätekopfs (10) angeordnet ist.

15. Besen mit einem Kehrgerätekopf (10) nach einem der Ansprüche 1 bis 10 und mit einem am Stielbefestigungselement (28) angeordneten Besenstiel, wobei am Kehrgerätekopf (10) auf einer dem Gelenkstielhalter (12) abgewandten Seite ein Borstenbesatz (26) angebracht ist.

## Claims

1. Sweeping appliance head (10) with a sweeping means holder (14) and an articulated handle holder (12) which is arranged thereon and is intended for fastening a handle in a variable direction with respect to the sweeping means holder (14), wherein the articulated handle holder (12) has a base element (32) arranged fixedly on the sweeping means holder (14), a handle fastening element (28) articulated on said base element, and a locking member (30) which can be brought from a release position into a locking position and back, wherein, in the release position, the handle fastening element (28) is moveable with respect to the base element (32) and, in the locking position, the handle fastening element (28) is fixed in a predetermined position in relation to the base element (32), and wherein the locking member (30) is of sleeve-like design, **characterized in that** the locking member (30) is arranged on the handle fastening element (28) in a manner such that it can rotate from the release position into the locking position and back about an axis of rotation running in the longitudinal direction (S) of said handle fastening element, and such that it is at least virtually non-displaceable in the longitudinal direction (S) of the handle fastening element (28).

2. Sweeping appliance head (10) according to Claim 1, **characterized in that** the locking member (30) has two supporting arms (76) placed diametrically with respect to each other, the free ends of said supporting arms (76) being supported on locking surfaces (44) of the base element (32) in the locking position.

3. Sweeping appliance head (10) according to Claim 2, **characterized in that** the base element (32) has two stops (46) which, upon rotation of the supporting arms (76) from the release position into the locking position of the locking member (30), prevent movement of the supporting arms (76) beyond the locking surfaces (44).

4. Sweeping appliance head (10) according to one of Claims 1 to 3, **characterized in that** the locking member (30) is secured against unintentional rotation in the release position and/or in the locking position by means of a latching snap-in connection (84, 86, 88) acting between the handle fastening element (28) and the locking member (30).

5. Sweeping appliance head (10) according to one of Claims 1 to 4, **characterized in that** the articulated handle holder (12) has an aligning device (48) which, when the locking member (30) is brought from the release position into the locking position, brings the handle fastening element (28) into the predetermined position with respect to the base element (32).

6. Sweeping appliance head (10) according to Claims 2 and 5, **characterized in that** the aligning device (48) has ramps (50) which are mounted upstream of the locking surfaces (44) in the direction of movement of the locking member (30) from the release position into the locking position, and are intended for interacting with the supporting arms (76).

7. Sweeping appliance head (10) according to one of Claims 1 to 6, **characterized in that** the sweeping means holder (14) defines a reference plane (22) and a longitudinal direction (L), the handle fastening element (28) is coupled to the base element (32) in a manner such that it can rotate about an axis (A), and said axis (A) runs at least approximately parallel to the reference plane (22) and at least approximately at right angles to the longitudinal direction (L).

8. Sweeping appliance head (10) according to Claim 7, **characterized in that** the base element (32) has two holding regions (38) which are in the manner of half shells, define the axis (A) and are intended for pins (40) of the handle fastening element (28), the holding regions (38) being open on that side of the base element (32) which faces the sweeping means holder (14) and being delimited circumferentially with respect to the axis (A) by the sweeping means holder (14).

9. Sweeping appliance head (10) according to Claim 7 or 8, **characterized in that**, in the locking position of the locking member (30), the longitudinal direction (S) of the handle fastening element (28) runs at least approximately at right angles to the reference plane (22).

10. Sweeping appliance head (10) according to Claim 7 or 8, **characterized in that**, in the locking position of the locking member (30), the longitudinal direction (S) of the handle fastening element (28) runs obliquely with respect to the reference plane (22).

11. Sweeping appliance head (10) according to one of Claims 1 to 10, **characterized in that** the handle fastening element (28), the locking member (30) and the base element (32) are injection-moulded parts, preferably made from plastic, and the base element (32) is fastened to the sweeping means holder (14) or is cast thereon.

12. Articulated handle holder (12) for a sweeping appliance head (10) according to one of Claims 1 to 8, with a base element (32) and a handle fastening element (28) articulated thereon, wherein the articulated handle holder (12) has a locking member (30) which can be brought from a release position into a locking position and back, wherein, in the release position, the handle fastening element (28) is moveable with respect to the base element (32) and, in the locking position, the handle fastening element (28) is fixed in a predetermined position in relation to the base element (32), and wherein the locking member (30) is of sleeve-like design, **characterized in that** the locking member (30) is arranged on the handle fastening element (28) in a manner such that it can rotate from the release position into the locking position about an axis of rotation running in the longitudinal direction (S) of the handle fastening element (28), and the locking member (30) is at least virtually non-displaceable in the longitudinal direction (S) of the handle fastening element (28).

13. Articulated handle holder (12) according to Claim 12, **characterized in that** the locking member (30) has two supporting arms (76) placed diametrically with respect to each other, the free ends of said supporting arms (76) being supported on locking surfaces (44) of the base element (32) in the locking position, **in that** the base element (32) has two stops (46) which, upon rotation of the supporting arms (76) from the release position into the locking position of the locking member (30), prevent movement of the supporting arms (76) beyond the locking surfaces (44), **in that** the locking member (30) is secured against unintentional rotation in the release position and/or in the locking position by means of a latching snap-in connection (84, 86, 88) acting between the handle fastening element (28) and the locking member (30), and **in that** the base element (32) has two ramps (50) which are mounted upstream of in each case one of the supporting surfaces (44) in the direction of movement of the supporting arms (76) from the release position into the locking position of the locking member (30), and the ramps (50) together with the supporting arms (76) bring the handle fastening element (28) into the predetermined position with respect to the base element (32) when the locking member (30) is brought from the release position into the locking position.

14. Cleaning appliance with a sweeping appliance head (10) according to one of Claims 1 to 10 and a handle which is arranged on the handle fastening element (28) of the sweeping appliance head (10).

15. Broom with a sweeping appliance head (10) according to one of Claims 1 to 10 and with a broom handle arranged on the handle fastening element (28), a set of bristles (26) being attached to the sweeping appliance head (10) on a side facing away from the articulated handle holder (12).

## Revendications

1. Tête de manche de balai (10) comprenant un système de retenue de balai (14) et un système de retenue de manche articulé (12) pour la fixation d'un manche dans une direction variable par rapport au système de retenue de balai (14), le système de retenue de manche articulé (12) présentant un élément de socle (32) disposé fixement sur le système de retenue de balai (14), un élément de fixation de manche (28) articulé sur celui-ci, ainsi qu'un organe de blocage (30), qui peut être amené d'une position de libération dans une position de blocage et inversement, l'élément de fixation de manche (28) étant mobile par rapport à l'élément de socle (32) dans la position de libération, et l'élément de fixation de manche (28) étant fixé dans une position prédéterminée par rapport à l'élément de socle (32) dans la position de blocage, l'organe de blocage (30) étant réalisé en forme de douille, **caractérisée en ce que** l'organe de blocage (30) est disposé sur l'élément de fixation de manche (28) de manière à pouvoir tourner autour d'un axe de rotation s'étendant dans sa direction longitudinale (S) de la position de libération dans la position de blocage et inversement, et est au moins pratiquement immobile dans la direction longitudinale (S) de l'élément de fixation de manche (28).

2. Tête de manche de balai (10) selon la revendication 1, **caractérisée en ce que** l'organe de blocage (30) présente deux bras de support (76) placés diamétralement l'un par rapport à l'autre, les bras de support (76) étant supportés avec leurs extrémités libres dans la position de blocage sur des surfaces de blocage (44) de l'élément de socle (32).

3. Tête de manche de balai (10) selon la revendication 2, **caractérisée en ce que** l'élément de socle (32) présente deux butées (46), qui lors d'une rotation des bras de support (76) de la position de libération dans la position de blocage de l'organe de blocage (30) empêchent un mouvement des bras de support (76) au-delà des surfaces de blocage (44).

4. Tête de manche de balai (10) selon l'une quelconque des revendications 1 à 3, **caractérisée en ce que** l'organe de blocage (30) est fixé contre une rotation indésirable dans la position de libération et/ou dans la position de blocage au moyen d'une connexion d'emboîtement par encliquetage (84, 86, 88) agissant entre l'élément de fixation de manche (28) et l'organe de blocage (30).

5. Tête de manche de balai (10) selon l'une quelconque des revendications 1 à 4, **caractérisée en ce que** le système de retenue de manche articulé (12) présente un dispositif d'orientation (48) qui, lors du passage de l'organe de blocage (30) de la position de libération dans la position de blocage, amène l'élément de fixation de manche (28) dans la position prédéterminée par rapport à l'élément de socle (32).

6. Tête de manche de balai (10) selon les revendications 2 et 5, **caractérisée en ce que** le dispositif d'orientation (48), dans la direction du mouvement de l'organe de blocage (30) de la position de libération dans la position de blocage, présente des rampes (50) situées avant les surfaces de blocage (44), lesquelles sont prévues pour coopérer avec les bras de support (76).

7. Tête de manche de balai (10) selon l'une quelconque des revendications 1 à 6, **caractérisée en ce que** le système de retenue de balai (14) définit un plan de référence (22) et une direction longitudinale (L), l'élément de fixation de manche (28) est articulé de manière à pouvoir tourner autour d'un axe (A) sur l'élément de socle (32) et cet axe (A) s'étend au moins pratiquement parallèlement au plan de référence (22) et au moins pratiquement à angle droit par rapport à la direction longitudinale (L).

8. Tête de manche de balai (10) selon la revendication 7, **caractérisée en ce que** l'élément de socle (32) présente deux régions de retenue (38) en forme de demi-coques, définissant l'axe A, pour des tourillons (40) de l'élément de fixation de manche (28), les régions de retenue (38) étant ouvertes du côté de l'élément de socle (32) tourné vers le système de retenue de balai (14) et étant limitées par rapport à l'axe A du côté périphérique depuis le système de retenue de balai (14).

9. Tête de manche de balai (10) selon la revendication 7 ou 8, **caractérisée en ce que** dans la position de blocage de l'organe de blocage (30), la direction longitudinale (S) de l'élément de fixation de manche (28) s'étend au moins approximativement à angle droit par rapport au plan de référence (22).

10. Tête de manche de balai (10) selon la revendication 7 ou 8, **caractérisée en ce que** dans la position de blocage de l'organe de blocage (30), la direction longitudinale (S) de l'élément de fixation de manche (28) s'étend obliquement par rapport au plan de référence (22).

11. Tête de manche de balai (10) selon l'une quelconque des revendications 1 à 10, **caractérisée en ce que** l'élément de fixation de manche (28), l'organe de blocage (30) et l'élément de socle (32) sont des pièces moulées par injection, de préférence en plastique, et l'élément de socle (32) est fixé sur le système de retenue de balai (14) ou est moulé sur celui-ci.

12. Système de retenue de manche articulé (12) pour une tête de manche de balai (10) selon l'une quelconque des revendications 1 à 8, comprenant un élément de socle (32) et un élément de fixation de manche (28) articulé à celui-ci, le système de retenue de manche articulé (12) présentant un organe de blocage (30) qui peut être amené d'une position de libération dans une position de blocage et inversement, l'élément de fixation de manche (28) étant mobile par rapport à l'élément de socle (32) dans la position de libération, et l'élément de fixation de manche (28) étant fixé dans une position prédéterminée par rapport à l'élément de socle (32) dans la position de blocage, l'organe de blocage (30) étant réalisé en forme de douille, **caractérisée en ce que** l'organe de blocage (30) est disposé sur l'élément de fixation de manche (28) de manière à pouvoir tourner autour d'un axe de rotation s'étendant dans la direction longitudinale (S) de l'élément de fixation de manche (28) de la position de libération dans la position de blocage et inversement, et est au moins pratiquement immobile dans la direction longitudinale (S) de l'élément de fixation de manche (28).

13. Système de retenue de manche articulé (12) selon la revendication 12, **caractérisé en ce que** l'organe de blocage (30) présente deux bras de support (76) placés diamétralement l'un par rapport à l'autre, les bras de support (76) étant supportés avec leurs extrémités libres dans la position de blocage sur des surfaces de blocage (44) de l'élément de socle (32),
**en ce que** l'élément de socle (32) présente deux butées (46), qui lors d'une rotation des bras de support (76) de la position de libération dans la position de blocage de l'organe de blocage (30) empêchent un mouvement des bras de support (76) au-delà des surfaces de blocage (44),
**en ce que** l'organe de blocage (30) est fixé contre une rotation indésirable dans la position de libération et/ou dans la position de blocage au moyen d'une connexion d'emboîtement par encliquetage (84, 86, 88) agissant entre l'élément de fixation de manche (28) et l'organe de blocage (30) et
**en ce que** l'élément de socle (32) présente deux rampes (50), qui sont montées respectivement avant chacune des surfaces de blocage (44) dans la direction du mouvement des bras de support (76) de la position de libération dans la position de blocage de l'organe de blocage (30), et les rampes (50) conjointement avec les bras de support (76) lorsque l'organe de blocage (30) est amené de la position de libération dans la position de blocage, amènent l'élément de fixation de manche (28) dans la position prédéterminée par rapport à l'élément de socle (32).

14. Appareil de nettoyage comprenant une tête de manche de balai (10) selon l'une quelconque des revendications 1 à 10 et un manche, qui est disposé sur l'élément de fixation de manche (28) de la tête de manche de balai (10).

15. Balai comprenant une tête de manche de balai (10) selon l'une quelconque des revendications 1 à 10, et comprenant un manche de balai disposé sur l'élément de fixation de manche (28), une garniture de brosse (26) étant montée sur la tête de manche de balai (10) sur un côté opposé au système de retenue de manche articulé (12).
